# EUROPÄISCHE PATENTSCHRIFT

(11) **EP 0 183 020 B1**
(45) Veröffentlichungstag und Bekanntmachung des Hinweises auf die Patenterteilung: **09.11.1988**
(21) Anmeldenummer: 85112756.3
(22) Anmeldetag: 08.10.1985
(51) Int. Cl.: H01H 51/08, H01H 71/68

(54) **Fernschaltblock mit Magnetsystem, insbesondere zum Ein- und Ausschalten von Motorschaltern und Leistungsschaltern**
Remote control block with magnet system, particularly for switching on and-off motor switches and power switches
Bloc télécommandé muni d'un système magnétique, en particulier pour la fermeture et l'ouverture d'interrupteurs de moteurs et de disjoncteurs de puissance

(30) Priorität: 14.11.1984 DE 3441550
(43) Veröffentlichungstag der Anmeldung: 04.06.1986
(73) Patentinhaber: Klöckner-Moeller Elektrizitäts GmbH, 53115 Bonn (DE)
(72) Erfinder: Aulmann, Manfred, Dipl.-Ing., D-5300 Bonn 1 (DE)
(74) Vertreter: Schwarz, Klaus-Jürgen, Dipl.-Ing.

(56) Entgegenhaltungen:
- EP-A- 0 015 228
- EP-A- 0 108 678
- FR-A- 2 473 218

## Beschreibung

Die Erfindung betrifft einen Fernschaltblock mit Magnetsystem nach dem Oberbegriff des Anspruches 1, der insbesondere zum Ein- und Ausschalten von Motorschaltern und Leistungsschaltern mittels eines Stromimpulses geeignet ist.

Bei einem bekannten Schalter mit Fernbedienung (EP-A-0 108 678) wirkt ein Elektromagnet mit seinem Stößel auf einen Schwinghebel ein, der mit seinem gegenüberliegenden Ende an einem Drehpunkt des Gehäuses gelagert ist. Der Schwinghebel trägt eine Schubstange, deren Ende mit den Schultern einer Wippe an einem Schalter abwechselnd zusammenwirkt, die drehbar auf einer feststehenden Achse des Schalters montiert ist. Die Schubstange ist an dem Schwinghebel schwenkbar gelagert und verschwenkt sich bei jedem Bewegungsablauf gegen die Kraft einer Feder derart, daß sie jeweils abwechselnd mit einer der beiden Schultern der Wippe in Eingriff kommt und die Wippe auf diese Weise bei jeder Betätigung des Elektromagneten von einer Stellung in die andere umschaltet. Die Funktionsweise dieses bekannten Schalters mit Fernbedienung ist jedoch aufgrund der schwenkbaren Schubstange, die unter Federwirkung jeweils abwechselnd auf eine der beiden Schultern der Schaltwippe umspringt, verhältnismäßig ungenau und störanfällig..

Der Erfindung liegt die Aufgabe zugrunde, die Wirkungsweise eines derartigen Fernschaltblockes einfacher und sicherer zu gestalten.

Diese Aufgabe wird erfindungsgemäß durch den Kennzeichnungsteil des Anspruches 1 gelöst, während in den Ansprüchen 2 bis 9 besonders vorteilhafte Weiterbildungen der Erfindung gekennzeichnet sind.

Durch die Erfindung ergibt sich der Vorteil, daß die Betätigung der Wippe des Schaltschlosses nicht allein vom richtigen und genauen Umspringen einer unter Federwirkung stehenden Schubstange abhängt, sondern daß für die Betätigung der Wippe des Schaltschlosses vielmehr zwei getrennte Stößel vorhanden sind, die parallel nebeneinander angeordnet und durch einen umschaltbaren Mitnehmer jeweils abwechselnd gegen einen der beiden Arme der Wippe des Schaltschlosses bewegt werden. Jeder der beiden Stößel hat dabei seine wohldefinierte Aufgabe. Während der eine Stößel als Einschaltstößel dient, arbeitet der andere Stößel als Ausschaltstößel, und der Mitnehmer ist zwischen den beiden Stößeln derart schwenkbar gelagert und wird von zwei seitlichen Federstößeln am unteren Ende der beiden Stößel jeweils zwangsweise derart umgeschaltet, daß er bei seiner Abwärtsbewegung bzw. bei seinem Rückgang in eine erneute Ausgangsstellung vom Eingriff mit der seitlichen Nase des einen Stößels jeweils in den Eingriff mit der seitlichen Nase des anderen Stößels zwangsweise verschwenkt wird. Durch eine die beiden Stößel verbindende Koppelschwinge ist ferner gewährleistet, daß jeweils nur einer der beiden Stößel in Richtung auf die Wippe des Schaltschlosses bewegt werden kann, während der andere Stößel gleichzeitig in seine Ausgangsstellung für eine erneute Betätigung und damit für eine Umschaltung der Wippe des Schaltschlosses zurückbewegt wird.

Ein bevorzugtes Ausführungsbeispiel der Erfindung ist in der Zeichnung schematisch dargestellt. Es zeigen
Fig. 1 einen Fernschaltblock mit Magnetsystem in der AUS-Schaltstellung,
Fig. 2 in der EIN-Schaltstellung und
Fig. 3 in einer Zwischenstellung AUSGELÖST.

Der in der Zeichnung gezeigte Fernschaltblock 1 mit Magnetsystem dient insbesondere zum Ein-und Ausschalten von Motorschaltern und Leistungsschaltern mittels eines Stromimpulses, wobei ein durch den Stromimpuls betätigter Elektromagnet 2 mit seinem Stößel 3 über eine Schaltwippe 4 mit einem daran schwenkbar gelagerten Mitnehmer 5 auf eine Wippe 6 am Schaltschloß eines nicht gezeigten, an sich bekannten Motor-oder Leistungsschalters einwirkt.

Der Fernschaltblock 1 ist so ausgebildet, daß der Mitnehmer 5 abwechselnd auf zwei gegen die beiden Arme 6a, 6b der Wippe 6 des Schaltschlosses gerichtete, parallel nebeneinander angeordnete und durch eine Koppelschwinge 7 gegenläufig bewegbar miteinander verbundene Stößel 8, 9 derart einwirkt und zwischen den beiden Stößeln 8, 9 derart umschaltbar ist, daß er bei jeder Betätigung des Elektromagneten 2 jeweils einen der beiden Stößel 8, 9 in seine Arbeitsstellung bewegt und nach Rückkehr in seine Ausgangsstellung bzw. in eine erneute Betätigungsstellung den jeweils anderen Stößel entsprechend betätigt.

Der Mitnehmer 5 ist am freien Ende 4b der Schaltwippe 4 zwischen den beiden Stößeln 8, 9 schwenkbar gelagert, und jeder der beiden Stößel 8, 9 hat eine zu dem Mitnehmer 5 hervorspringende seitliche Betätigungsnase 8a, 9a. Die Nasen 8a, 9a ragen von den beiden Stößeln 8, 9 dabei so weit zur Seite, daß die Betätigungsnase 8a bzw. 9a des sich jeweils in seine Ausgangsstellung für eine erneute Betätigung zurückbewegenden Stößels 8 bzw. 9 an dem Mitnehmer 5 entlanggleitet und diesen in Eingriff mit der Nase 9a bzw. 8a an dem jeweils gegenüberliegenden, sich entgegengesetzt bewegenden Stößel 9 bzw. 8 hält.

Unterhalb der Nase 8a, 9a ist an jedem Stößel 8, 9 ein gegen den Mitnehmer 5 gerichteter Federstößel 8b, 9b angeordnet, der den zu seinem freien Ende hin leicht verbreiterten, keilförmigen Mitnehmer 5 bei seiner Abwärtsbewegung bzw. bei seinem Rückgang in eine erneute Ausgangsstellung vom Eingriff mit der Nase 8a bzw. 9a des einen Stößels 8 bzw. 9 in den Eingriff mit der Nase 9a bzw. 8a des jeweils anderen Stößels 8 bzw. 9 verschwenkt.

Neben den beiden Endstellungen AUS und EIN von Fig. 1 und 2 ist gemäß einer in Fig. 3 dargestellten weiteren Ausführungsform eines derartigen Fernschaltblockes eine Zwischenstellung AUSGELÖST möglich, die dann auftritt, wenn der Schalter infolge Überstrom oder Kurzschlußstrom abschaltet. Hierbei besteht die Forderung, daß bei einer Betätigung des Fernschaltblockes 1 nach einer derartigen Auslösung immer zuerst die endgültige AUS-Schaltstellung geschaltet wird, damit das Schaltschloß des Schalters wieder in Einschaltbereitschaft gebracht wird.

Diese Forderung wird dadurch erreicht, daß der Federstößel 9b des einen Stößels 9 in einem Abstand 9d von der Betätigungsnase 9a angeordnet ist, der geringer ist als der Abstand 8d des Federstößels 8b von der Nase 8a des anderen Stößels 8. Dieser geringere Abstand 9d des Federstößels 9b hat zur Folge, daß in der AUSGELÖST-Stellung von Fig. 3, in der sich die beiden Stößel 8 und 9 in einer nur geringfügig unterschiedlichen Höhe befinden, der Mitnehmer 5 unter der Wirkung des Federstößels 9b an dem AUS-Stößel 8 zur Anlage kommt und somit bei einer Betätigung durch die Schaltwippe 4 immer den Stößel 8 betätigt, der die Ausschaltung bewirkt. Statt der Federstößel 8b, 9b können auch Blattfedern oder dergleichen eingesetzt werden.

Die durch die Koppelschwinge 7 miteinander verbundenen beiden Stößel 8, 9 sind parallel zur Betätigungsrichtung 2a des Elektromagneten 2 quer zur Drehachse 6c der Wippe 6 des Schaltschlosses in parallelen Längsführungen im Abstand voneinander gegenläufig geführt, und außerdem ist die Koppelschwinge 7 am Gehäuse 10 des Fernschaltblockes 1 zwischen den beiden Stößeln 8, 9 schwenkbar gelagert und greift mit zwei endseitigen Querzapfen 7a, 7b in seitliche Führungsschlitze 8c, 9c an den beiden Stößeln 8, 9 ein.

Die Schaltwippe 4 hat ein Dreh- oder Schwenklager 4a, das zwischen dem Magnetstößel 3 und dem Mitnehmerende 4b, jedoch näher zu dem Magnetstößel 3 hin angeordnet ist. Hierdurch ist gewährleistet, daß auch bei einem geringen Hub des Elektromagneten 2 ein ausreichender Hub der beiden Stößel 8, 9 für die Betätigung der Wippe 6 des Schaltschlosses erreicht wird. Der Schalthebel bzw. die Schaltwippe 4 ist außerdem zwischen dem Dreh- oder Schwenklager 4a und dem Mitnehmerende 4b entgegen der Betätigungsrichtung 11 der beiden Stößel 8, 9 durch eine Schraubendruckfeder 12 oder dergleichen federbelastet.

Der erfindungsgemäße Fernschaltblock arbeitet wie folgt :

Befindet sich der Fernschaltblock 1 in der AUS-Stellung von Fig. 1, so wird der Mitnehmer 5 durch den in dem AUS-Stößel 8 seitlich gelagerten Federstößel 8b gegen den EIN-Stößel 9 gedrückt und greift unter die seitliche Nase 9a des Stößels 9. Durch die Bewegung der Schaltwippe 4 wird dann der Stößel 9 betätigt, wirkt auf die Wippe 6. des Schaltschlosses und schaltet den Motorschalter ein. Durch die die beiden Stößel 8, verbindende Koppelschwinge 7 wird dabei der Stößel 8 in die untere Ausgangsstellung bewegt. Nach Entregung des Elektromagneten 2 geht die Schaltwippe 4 unter der Wirkung der Schraubendruckfeder 12 ebenfalls in die Ausgangsstellung zurück. Dabei wird der Mitnehmer 5 von dem Federstößel 9b, der aus dem Stößel 9 seitlich hervorragt, wieder gegen den Stößel 8 gedrückt, so daß beim nächsten Stromimpuls auf den Elektromagneten 2 der Stößel 8 mitgenommen wird und sofort. Die AUSGELÖST-Stellung ist dann wiederum so, wie oben zu Fig. 3 beschrieben.

## Patentansprüche

1. Fernschaltblock mit Magnetsystem, insbesondere zum Ein- und Ausschalten von Motorschaltern und Leistungsschaltern mittels eines Stromimpulses, wobei ein durch den Stromimpuls betätigter Elektromagnet (2) mit seinem Stößel (3) über einen Schalthebel (4) mit einem daran schwenkbar gelagerten Mitnehmer (5) auf eine Wippe (6) am Schaltschloß des Schalters einwirkt, dadurch gekennzeichnet, daß der Mitnehmer (5) abwechselnd auf zwei gegen die beiden Arme (6a, 6b) der Wippe (6) des Schaltschlosses gerichtete, parallel nebeneinander angeordnete, gegenläufig bewegbare Stößel (8, 9) einwirkt und zwischen den beiden Stößeln derart umschaltbar ist, daß er (5) bei jeder Betätigung des Elektromagneten (2) jeweils einen der beiden Stößel (8, 9) in seine Arbeitsstellung bewegt und nach Rückkehr in seine Ausgangsstellung bzw. in eine emeute Betätigungsstellung den jeweils anderen Stößel entsprechend betätigt.

2. Fernschaltblock nach Anspruch 1, dadurch gekennzeichnet, daß der Mitnehmer (5) am freien Ende (4b) einer durch den Elektromagneten (2) betätigbaren Schaltwippe (4) zwischen den beiden Stößeln (8, 9) schwenkbar gelagert ist, und daß jeder der beiden Stößel (8, 9) eine zu dem Mitnehmer (5) hervorspringende seitliche Nase (8a, 9a) aufweist.

3. Fernschaltblock nach Anspruch 1 und 2, dadurch gekennzeichnet, daß die Nasen (8a, 9a) von den beiden Stößeln (8, 9) so weit zur Seite ragen, daß die Nase (8a bzw. 9a) des sich jeweils in seine Ausgangsstellung für eine erneute Betätigung zurückbewegenden Stößels (8 bzw. 9) an dem Mitnehmer (5) entlanggleitet und diesen in Eingriff mit der Nase (9a bzw. 8a) an dem jeweils gegenüberliegenden, sich entgegengesetzt bewegenden Stößel hält.

4. Fernschaltblock nach den Ansprüchen 1 bis 3, dadurch gekennzeichnet, daß unterhalb der Nase (8a, 9a) an jedem der beiden Stößel (8, 9) ein gegen den Mitnehmer (5) gerichteter seitlicher Federstößel (8b, 9b), eine Blattfeder oder dergleichen angeordnet ist, der bzw. die den zu seinem freien Ende hin leicht verbreiterten, keilförmigen Mitnehmer (5) bei seiner Abwärtsbewegung bzw. bei seinem Rückgang in eine erneute Ausgangsstellung vom Eingriff mit der Nase (8a bzw. 9a) des einen Stößels in den Eingriff mit der Nase (9a bzw. 8a) des jeweils anderen Stößels (8 bzw. 9) verschwenkt.

5. Fernschaltblock nach den Ansprüchen 1 bis 4, dadurch gekennzeichnet, daß der Federstößel (9b) des einen Stößels (9) in einem Abstand (9d) von der Nase (9a) angeordnet ist, der geringer als der Abstand (8d) des Federstößels (8b) von der Nase (8a) des anderen Stößels (8) ist, so daß der Mitnehmer (5) aus einer Mittelstellung, beispielsweise einer AUSGELÖST-Stellung des Schaltschlosses, bei einer Betätigung durch die Schaltwippe (4) immer den Stößel (8) betätigt, der die Ausschaltung bewirkt.

6. Fernschaltblock nach den Ansprüchen 1 bis 5, dadurch gekennzeichnet, daß die beiden Stößel (8, 9) durch eine Koppelschwinge (7) miteinander verbunden und parallel zur Betätigungsrichtung (2a) des Elektromagneten (2) quer zur Drehachse (6c) der Wippe (6) des Schaltschlosses in parallelen Längsführungen im Abstand voneinander gegenläufig geführt sind.

7. Fernschaltblock nach den Ansprüchen 1 bis 6, dadurch gekennzeichnet, daß die Koppelschwinge (7) am Gehäuse (10) des Fernschaltblockes (1) zwischen den beiden Stößeln (8, 9) schwenkbar gelagert ist und mit zwei endseitigen Querzapfen (7a, 7b) in seitliche Führungsschlitze (8c, 9c) an den beiden Stößeln (8, 9) eingreift.

.8. Fernschaltblock nach den Ansprüchen 1 bis 7, dadurch gekennzeichnet, daß das Dreh- oder Schwenklager (4c) der Schaltwippe (4) näher zu dem Magnetstößel (3) hin angeordnet ist.

9. Fernschaltblock nach den Ansprüchen 1 bis 8, dadurch gekennzeichnet, daß die Schaltwippe (4) zwischen dem Dreh- oder"Schwenklager (4a) und dem Mitnehmerende (4b) entgegen der Betätigungsrichtung (11) der beiden Stößel (8, 9) federbelastet ist.

## Claims

1. A remote-control block with a magnet system, particularly for successively switching ON and OFF motor-switches and power-switches in response to successive pulses of electric current flowing over an electromagnet coil, which responds to each pulse by propelling a solenoid plunger against an actuating lever on which is pivoted a dog, the dog actuating a switching rocker of the motor-switch or the like, characterised in that the pivoted dog (5) acts in alternation on each of two push-rods (8) and (9), each of which, when propelled by the dog (5), thrusts against the one or the other of the two arms (6a, 6b) of the switching rocker (6), the two push-rods (8) and (9) moving parallel to each other in alternation, so that when the one advances the other retreats ; the dog (5) being mounted pivotable between the two push-rods (8) and (9) in such a manner that with successive actuations of the electromagnet (2) the dog (5) advances first the one then the other of the two push-rods (8, 9), at the same time returning the other one to its position of rest.

2. Remote-control block as claimed in Claim 1, characterised in that the dog (5), which is situated between the two push-rods (8) and (9), pivots by its foot on the inner end (4b), i. e. the end furthest from the solenoid plunger (3), of the actuating lever (4), each push-rod (8, 9) having an inwards- projecting nose (8a, 9a) with which the dog (5) can engage.

3. Remote-control block as claimed in Claims 1 and 2, characterised in that each nose (8a, 9a) projects inwards towards the other nose far enough to ensure that the nose of the retreating push-rod slides along the side-edge of the dog (5), keeping the dog in secure engagement with the nose of the advancing push-rod.

4. Remote-control block as claimed in Claims 1 to 3, characterised in that each of the push-rods (8, 9) has, situated below the nose (8a, 9a), a spring-loaded plunger (8b, 9b), or a leaf-spring or the like, capable of thrusting against the pivoted dog (5), which is slightly wedge-shaped, being wider at the top, so as to tilt it over, when it is returning towards its position of rest, to engage with the nose (8a, 9a) of the other push-rod.

5. Remote-control block as claimed in Claims 1 to 4, characterised in that one of the spring-loaded plungers (9b) is situated higher up on its push-rod (9), i. e. at a lesser distance (9d) from the nose (9a), so as to ensure that when the motor-switch, or power-switch has tripped out, due to an overload or short-circuit, bringing the switching rocker (6) into an approximately level or INACTIVE position, with the next current pulse the dog (5) always lifts the SWITCH-OFF push-rod (8), switching the motor-switch, or power-switch, OFF.

6. Remote-control block as claimed in Claims 1 to 5, characterised in that the two push-rods are guided in the housing (10) of the remote-control block (1) to travel in directions parallel to the direction of movement (2a) of the solenoid plunger (3) and perpendicular to the pivot axis (6a) of the switching rocker (6), the push-rods (8, 9) being compelled by a pivoted cross-link (7) to move in opposite directions in alternation with each other, the one advancing while the other retreats.

7. Remote-control block as claimed in Claims 1 to 6, characterised in that the cross-link (7) is pivoted by its centre in the housing (10) of the remote-control block (1), the two ends of the cross-link (7) having transverse pins (7a, 7b) working in slots (8c, 9c) in the push-rods (8, 9).

8. Remote-control block as claimed in Claims 1 to 7, characterised in that the pivot axis (4c) of the actuating lever (4) is nearer to the solenoid plunger (3) than it is to the inner end (4b) of the actuating lever (4).

9. Remote-control block as claimed in Claims 1 to 8, characterised in that the actuating lever (4) is spring-loaded at a point between its pivot bearing (4a) and its inner end (4b) by a spring tending to return the dog (5) to its position of rest against the direction of advance (11) of the push-rods (8, 9).

## Revendications

1. Boîtier de télécommande avec système magnétique, notamment pour l'enclenchement et l'arrêt de commutateurs de moteur et de commutateurs de puissance au moyen d'une impulsion de courant, un électro-aimant (2) actionné par l'impulsion de courant agissant par son poussoir (3), par l'intermédiaire d'un levier de commutation (4) sur lequel est monté de façon pivotante un entraîneur (5), sur un culbuteur (6) du dispositif de commutation du commutateur, caractérisé par le fait que l'entraîneur (5) agit alternativement sur deux poussoirs (8, 9), dirigés vers les deux bras (6a, 6b) du culbuteur (6) du dispositif de commu- , tation, disposés parallèlement l'un à côté de l'autre et déplaçables en sens inverse, et peut être commuté entre les deux poussoirs de telle sorte que, à chaque actionnement de l'électro-aimant (2), il déplace respectivement un des deux poussoirs (8, 9) jusque dans sa position de travail et, après retour dans sa position initiale ou bien dans une nouvelle position d'actionnement, il actionne en correspondance l'autre poussoir.

2. Boîtier de télécommande selon la revendication 1, caractérisé par le fait que l'entraîneur (5) est monté de façon à pouvoir pivoter entre les deux poussoirs (8, 9) à l'extrémité libre (4b) d'un culbuteur de commutation (4) pouvant être actionné par l'électro-aimant (2) et que chacun des deux poussoirs (8, 9) comporte un nez latéral (8a, 9a) faisant saillie en direction de l'entraîneur (5).

3. Boîtier de télécommande selon une des revendications 1 et 2, caractérisé par le fait que les nez (8a, 9a) des deux poussoirs (8, 9) font saillie latéralement suffisamment loin pour que le nez (8a ou 9a) du poussoir (8 ou 9) revenant respectivement dans sa position initiale pour un nouvel actionnement glisse le long de l'entraîneur (5) et maintienne celui-ci en condition d'accrochage avec le nez (9a ou 8a) prévu sur le poussoir respectivement opposé et se déplaçant dans le sens inverse.

4. Boîtier de télécommande selon une des revendications 1 à 3, caractérisé par le fait qu'il est prévu en dessous du nez (8a, 9a) prévu sur chacun des deux poussoirs (8, 9) un taquet latéral à ressort (8b, 9b), une lame élastique ou analogue, dirigé vers l'entraîneur (5), qui fait pivoter l'entraîneur (5) en forme de coin, s'élargissant légèrement vers son extrémité libre, dans son mouvement de descente ou dans son trajet de retour jusque dans une nouvelle position initiale pour passer d'une condition d'accrochage avec le nez (8a ou 9a) d'un des poussoirs jusque dans la condition d'accrochage avec le nez (9a ou 8a) de l'autre poussoir (9 ou 8).

5. Boîtier de télécommande selon les revendications 1 à 4, caractérisé par le fait que le taquet à ressort (9b) d'un des poussoirs (9) est placé à une distance (9d) du nez (9a) qui est plus petite que la distance d'espacement (8d) du taquet à ressort (8b) par rapport au nez (8a) de l'autre poussoir (8) de sorte que l'entraîneur (5) assure toujours, à partir d'une position centrale, par exempte une position de DECLENCHEMENT du dispositif de commutation lors d'un actionnement par le culbuteur de commande (4), un actionnement du poussoir (8) qui produit le déclenchement.

6. Boîtier de télécommande selon les revendications 1 à 5, caractérisé par le fait que les deux poussoirs (8, 9) sont reliés entre eux par une coulisse d'accouplement (7) et sont guidés à distance l'un de l'autre et en sens inverses dans des guides longitudinaux parallèles, dans une direction parallèle à la direction d'actionnement (2a) de l'électro-aimant (2) et perpendiculaire à l'axe de rotation (6c) du culbuteur (6) du dispositif de commutation.

7. Boîtier de télécommande selon les revendications 1 à 6, caractérisé par le fait que la coulisse d'accouplement (7) est montée sur le corps (10) du boîtier de télécommande (1) de façon à pouvoir pivoter entre les deux poussoirs (8, 9) et s'accroche par deux tétons extrêmes (7a, 7b) dans des fentes latérales de guidage (8c, 9c) prévues dans les deux poussoirs (8, 9).

8. Boîtier de télécommande selon les revendications 1 à 7, caractérisé par le fait que le palier de rotation ou de pivotement (4c) du culbuteur de commutation (4) est placé plus proche du poussoir d'électro-aimant (3).

9. Boîtier de télécommande selon les revendications 1 à 8, caractérisé par le fait que le culbuteur de commutation (4) est sollicité par ressort entre le palier de rotation ou de pivotement (4a) et l'extrémité d'entraîneur (4b) en sens inverse du sens d'actionnement (11) des deux poussoirs (8, 9).
